# FASCICULE DE BREVET EUROPEEN

(11) **EP 0 323 356 B1**
(45) Date de publication et mention de la délivrance du brevet: **06.11.1991**
(21) Numéro de dépôt: 88403354.9
(22) Date de dépôt: 28.12.1988
(51) Int. Cl.: F24F 3/00

(54) **Dispositif de chauffage ou de refroidissement d'un flux d'air, notamment pour le chauffage ou refroidissement des pièces d'un bâtiment**
Heiz- oder KÜhlvorrichtung für eine Luftströmung, insbesondere für Heizung oder Kühlung der Räume in einem Gebäude
Heating or cooling device for an air stream, particularly for heating or cooling rooms in a building

(30) Priorité: 28.12.1987 FR 8718224
(43) Date de publication de la demande: 05.07.1989
(73) Titulaire: SPIREC, Société à Responsabilité Limitée, F-75009 Paris (FR)
(72) Inventeur: Montaz, Edmond, F-78110 Le Vesinet (FR)
(74) Mandataire: Bruder, Michel

(56) Documents cités:
- FR-A- 2 365 760
- US-A- 3 445 317
- US-A- 4 565 075

## Description

La présente invention concerne un dispositif de chauffage ou de refroidissement d'un flux d'air notamment pour le chauffage ou refroidissement des pièces d'un batiment.

Parmi les diverses installations connues actuellement pour assurer le chauffage des pièces d'un bâtiment, celles du type à air pulsé utilisent, dans le bâtiment, au moins une centrale de mise en mouvement d'air chaud ou d'air froid de tout type conventionnel, laquelle est reliée, par un réseau de gaines de distribution à diverses pièces du bâtiment qui doivent être chauffées ou refroidies. Un ventilateur assure le refoulement de l'air chaud ou froid dans les gaines et ce ventilateur est généralement associé à la source de chaleur ou de froid. Une telle installation de chauffage ou de refroidissement à air pulsé présente l'inconvénient d'une absence de réglage de la température pièce par pièce puisque ce réglage est réalisé globalement.

Toutefois on connaît également ainsi qu'il est décrit dans le brevet US-A 3445317, une installation à air pulsé qui comporte outre une centrale de mise en mouvement de l'air chaud ou froid des unités de conditionnement d'air associées aux diverses pièces d'un bâtiment à chauffer et qui sont reliées individuellement à une gaine de distribution d'air. Ces divers unités de conditionnement d'air sont logées à travers des parois des pièces individuelles à chauffer et à refroidir et elles sont connectées à une gaine de distribution d'air s'étendant le long d'un couloir, les diverses unités de conditionnement d'air étant réparties à distance les unes des autres le long de ce couloir. Une telle installation présente l'inconvénient d'entraîner une dispersion des unités de conditionnement d'air individuelles et d'avoir un coût de montage relativement élevé.

On connait également, ainsi qu'il est décrit dans le brevet US-A-4565075 un appareil de distribution d'air conditionné comprenant un caisson central répartiteur présentant un orifice d'entrée d'air dans l'une de ses parois frontales et plusieurs orifices de sortie d'air dans sa paroi latérale, un ventilateur logé à l'intérieur du caisson pour créer une surpression de l'air et un échangeur de chaleur logé à l'intérieur du caisson. Cet appareil permet de distribuer des flux d'air froid ou chaud vers les pièces individuelles à chauffer, ces flux d'air étant transmis aux pièces par des gaines raccordées aux orifices de sortie du caisson. Toutefois un tel appareil ne permet pas de régler d'une manière simple les températures désirées dans les pièces individuelles respectives.

On connaît aussi, suivant le brevet FR-A-2365760, un dispositif de chauffage ou de refroidissement d'un flux d'air, notamment pour le chauffage ou refroidissement des pièces d'un bâtiment, comprenant un caisson central répartiteur, présentant un orifice d'entrée d'air frais ou recyclé dans l'une de ses parois et plusieurs orifices de sortie d'air conditionné dans au moins une autre paroi, un ventilateur pour créer, à l'intérieur de ce caisson, une surpression de l'air, et des moyens de chauffage ou refroidissement de l'air. Ce dispositif comprend également plusieurs batteries de conditionnement d'air fixées, à l'intérieur du caisson central, sur la ou les parois de ce caisson central qui sont percées des orifices de sortie d'air conditionné du caisson, respectivement autour de ces orifices de sortie, chacune de ces batteries de conditionnement d'air comportant une gaine externe ouverte à ses deux extrémités. Chaque gaine pénètre, à une première extrémité, à l'intérieur du caisson central et elle communique, par sa seconde extrémité, avec une pièce à chauffer ou refroidir. Chaque gaine contient des moyens de chauffage et ou de refroidissement individuels de l'air.

La présente invention vise à procurer un dispositif de conception particulièrement simple, pouvant être installé très aisément et rapidement et permettant d'obtenir une régulation très précise de la température de chaque pièce, par des moyens très simples.

A cet effet ce dispositif de chauffage ou de refroidissement d'un flux d'air pour le chauffage ou refroidissement des pièces d'un bâtiment, comprenant un caisson central répartiteur présentant un orifice d'entrée d'air frais ou recyclé dans l'une de ses parois et plusieurs orifices de sortie d'air conditionné dans au moins une autre paroi, des moyens pour créer, à l'intérieur de ce caisson, une supression de l'air, plusieurs batteries de conditionnement d'air fixées, sur le caisson central, sur la ou les parois de ce caisson central qui sont percées des orifices de sortie d'air conditionné du caisson, respectivement autour de ces orifices de sortie, chacune de ces batteries de conditionnement d'air comportant une gaine externe ouverte à ses deux extrémités, fixée, à une première extrémité, sur le caisson autour de l'orifice de sortie d'air conditionné percé dans la paroi de ce caisson, l'autre extrémité de la gaine étant reliée, par une gaine appropriée, à une pièce à chauffer ou refroidir, chaque gaine contenant des moyens de chauffage et/ou de refroidissement individuels de l'air, est caractérisé en ce que chaque batterie de conditionnement d'air contient un échangeur de chaleur, du type à circulation d'un thermofluide, disposé coaxialement à l'intérieur de la gaine, traversé axialement par l'air sous pression sortant du caisson, et des moyens pour faire s'écouler à travers chaque échangeur de chaleur un fluide de chauffage ou refroidissement, avec un débit variable fonction de la température désirée dans la pièce à laquelle est associée la batterie de conditionnement d'air, ces moyens comprenant un dispositif de régulation pourvu d'une vanne modifiant le débit du thermofluide, telle qu'eau chaude ou eau froide, suivant les ordres d'une sonde d'ambiance réglable, qui est logée dans la pièce à chauffer ou refroidir respective, et en ce que les échangeurs de chaleur des diverses batteries de conditionnement d'air sont alimentées en parallèle entre une canalisation d'arrivée du thermofluide et une canalisation de sortie du thermofluide.

Ce dispositif de chauffage ou de refroidissement suivant l'invention offre l'avantage qu'il permet une mise en régime rapide c'est-à-dire que l'on peut atteindre très rapidement la température de confort désirée dans chaque pièce, simplement en ajustant le débit du fluide à travers l'échangeur de chaleur de la batterie de conditionnement d'air associée à cette pièce. Par ailleurs son montage peut s'effectuer très rapidement puisqu'un seul dispositif suffit pour l'alimentation en air chaud ou froid de plusieurs pièces. On évite de ce fait la multiplication de radiateurs devant être montés dans les pièces individuelles et raccordés par des canalisations ou des réseaux de gaines importants.

Par ailleurs le dispositif suivant l'invention utilise des batteries cylindriques particulièrement compactes qui permettent une alimentation en fluide à basse température provenant de chaudière à gaz à condensation. Ce dispositif offre également l'avantage qu'il est fabriqué en usine sous la forme d'un ensemble monobloc de faible encombrement comportant des batteries de conditionnement d'air, des dispositifs de régulation et des canalisations, cet ensemble assurant à lui seul les fonctions remplies habituellement par des radiateurs et tuyauteries indépendants qu'il est nécessaire d'orienter et de raccorder sur le chantier. Un tel ensemble monobloc permet d'assurer le chauffage ou le refroidissement d'un groupe de locaux voisins choisis arbitrairement, en ouvrant ainsi la voix au comptage énergétique par zone, par utilisateur etc.

On décrira ci-après à titre d'exemples non limitatifs, diverses formes d'exécution de la présente invention, en référence au dessin annexé sur lequel:
La figure 1 est une vue en plan d'un dispositif de chauffage ou refroidissement suivant l'invention, les batteries de conditionnement d'air de ce dispositif étant disposés régulièrement en étoile autour d'un axe vertical
La figure 2 est une vue en coupe faite suivant la ligne II-II de la figure 1.
La figure 3 est une vue en plan d'une variante d'exécution du dispositif suivant l'invention dans laquelle les batteries de conditionnement d'air sont disposées, par paires de batteries opposées, sur les parois des deux grandes faces d'un caisson central rectangulaire.
La figure 4 est une vue en élévation d'une variante d'exécution d'un dispositif suivant l'invention en forme de T.
La figure 5 est une vue en plan du dispositif représenté sur la figure 4.
La figure 6 est une vue en plan d'une autre variante d'exécution d'un dispositif suivant l'invention.

Dans la forme d'exécution de l'invention représentée sur les figures 1 et 2 le dispositif de chauffage ou refroidissement comprend un caisson central cylindrique 1 d'axe vertical, sur la paroi latérale cylindrique 1a duquel sont montées des batteries de conditionnement d'air 2, par exemple au nombre de six, réparties régulièrement autour de l'axe, à 60 degrés les unes des autres.La paroi horizontale supérieure (ou inférieure) du caisson 1b présente une ouverture centrale 1c pour l'entrée de l'air, et à l'interieur du caisson 1 est monté un ventilateur centrifuge coaxial 3 entraîné par un moteur électrique intégré à la turbine (non représenté). Par ailleurs chaque batterie de conditionnement d'air 2 comporte une gaine cylindrique externe ouverte à ses deux extrémités et qui est fixée à l'une de ses extrémités, à la paroi latérale cylindrique 1a du caisson 1. A cet endroit la gaine 4 entoure un trou 1d percé dans la paroi latérale 1a. L'autre extrémité de la gaine 4 est reliée, par une gaine appropriée, à une pièce d'un bâtiment qui doit être chauffée ou refroidie.

A l'intérieur de chaque gaine 4 est logé, d'une manière étanche, un échangeur de chaleur 5 de tout type approprié mais de préférence de forme cylindrique. Cet échangeur de chaleur 5 est agencé de manière à être traversé axialement par l'air à chauffer ou à refroidir qui s'écoule comme il est représenté par les flèches sur la figure 1. Cet échangeur de chaleur est branché par un circuit individuel comprenant une vanne de régulation de débit 6, sur un circuit d'écoulement de fluide de chauffage ou de refroidissement qui est introduit dans le dispositif par une canalisation 7 d'arrivée de fluide de chauffage ou refroidissement et qui en sort par une canalisation 8 de sortie du fluide. Les échangeurs de chaleur 5 des diverses batteries de conditionnement d'air 2 sont alimentés en parallèle entre ces deux canalisations 7 et 8 et le débit du fluide de chauffage ou de refroidissement à travers chacun d'eux peut être réglé individuellement au moyen de la vanne associée 6 qui peut être une vanne thermostatique ou commandée à distance par une sonde d'ambiance réglable logée dans la pièce à chauffer ou refroidir.

Dans la variante d'exécution représentée sur la figure 3 le dispositif de chauffage ou refroidissement suivant l'invention comprend également six batteries de conditionnement d'air 2 mais dans ce cas ces batteries 2 sont réparties en trois groupes de deux batteries opposées. Plus particulièrement les batteries de conditionnement d'air 2 sont fixées sur un caisson central 9 de forme parallélépipédique et plus particulièrement sur les deux grandes parois verticales opposées 9a et 9b. L'air à chauffer ou à refroidir est mis en pression à l'intérieur du caisson parallélépipédique 9 au moyen d'un ventilateur soufflant 11 qui est entraîné par un moteur électrique intégré à la turbine. Ce ventilateur est monté, par exemple, sur l'une des petites parois latérales 9c, percée d'une ouverture d'entrée d'air, du caisson central parallélépipédique 9. Ce ventilateur 11 peut être avantageusement logé à l'intérieur d'un caisson 12 assurant le mélange d'air neuf et d'air repris. Comme dans l'exemple illustré sur la figure 1, les échangeurs de chaleur 5 des batteries de conditionnement d'air individuelles 2 sont traversés par un fluide de chauffage ou de refroidissement s'écoulant dans un ensemble de conduits d'entrée et de sortie 13 de ce fluide. Les échangeurs 5 sont branchés dans des circuits en parallèle entre les conduits d'entrée et de sortie du fluide de chauffage ou de refroidissement. Leurs débits d'alimentation sont contrôlés par des vannes de régulation de débit 6.

Dans la variante d'exécution représentée sur les figure 4 et 5 le dispositif suivant l'invention comprend un caisson central 14 qui présente en élévation la forme d'un T. Ce caisson 14 comprend un tube vertical inférieur 15 qui est soudé à un tube horizontal et diamétral supérieur 16 dont la partie centrale est suffisament élargie pour pouvoir contenir le ventilateur centrifuge 3 d'axe vertical. Le dispositif comporte par ailleurs deux batteries de conditionnement d'air 2 raccordées aux deux extrémités du tube horizontal 16. Eventuellement le tube vertical inférieur 15 du caisson 14 peut être aussi raccordé à une batterie de conditionnement d'air 2 assurant un pré-chauffage ou un pré-refroidissement de l'air pénétrant dans le compartiment supérieur où est logé le ventilateur centrifuge 3.

Suivant une variante la batterie de conditionnement d'air branchée sur le tube vertical 15 pourrait aussi être remplacée par un filtre.

La figure 6 illustre une variante d'exécution dans laquelle le dispositif comporte un caisson central cylindrique 17, contenant le ventilateur centrifuge 3, dont la paroi frontale supérieure ou inférieure est percée d'une ouverture d'entrée d'air 18 et à la paroi latérale duquel se raccordent quatre tubes de sortie d'air 19 coaxiaux deux à deux et d'axes parallèles. A chacun des quatre tubes de sortie d'air 19 est raccordée une batterie de conditionnement d'air 2, ce qui permet d'assurer une distribution d'air conditionné vers quatre pièces individuelles à chauffer ou refroidir.

## Revendications

1. Dispositif de chauffage ou de refroidissement d'un flux d'air pour le chauffage ou refroidissement des pièces d'un bâtiment, comprenant un caisson central répartiteur (1, 9, 14), présentant un orifice d'entrée d'air frais ou recyclé dans l'une de ses parois et plusieurs orifices de sortie d'air conditionné dans au moins une autre paroi, des moyens (3, 11) pour créer, à l'intérieur de ce caisson (1, 9, 14), une surpression de l'air, plusieurs batteries de conditionnement d'air (2) fixées, sur le caisson central (1, 9, 14), sur la ou les parois de ce caisson central qui sont percées des orifices de sortie d'air conditionné du caisson, respectivement autour de ces orifices de sortie, chacune de ces batteries de conditionnement d'air (2) comportant une gaine externe (4) ouverte à ses deux extrémités, fixée, à une première extrémité, sur le caisson (1, 9, 14) autour de l'orifice de sortie d'air conditionné percé dans la paroi (1a; 9a, 9b) de ce caisson, l'autre extrémité de la gaine (4) étant reliée, par une gaine appropriée, à une pièce à chauffer ou refroidir, chaque gaine (4) contenant des moyens (5) de chauffage et/ou de refroidissement individuels de l'air, caractérisé en ce que chaque batterie de conditionnement d'air (2) contient un échangeur de chaleur (5), du type à circulation d'un thermofluide, disposé coaxialement à l'intérieur de la gaine (4), traversé axialement par l'air sous pression sortant du caisson (1, 9, 14), et des moyens pour faire s'écouler à travers chaque échangeur de chaleur (5) un fluide de chauffage ou refroidissement, avec un débit variable fonction de la température désirée dans la pièce à laquelle est associée la batterie de conditionnement d'air (2), ces moyens comprenant un dispositif de régulation pourvu d'une vanne (6) modifiant le débit du thermofluide, telle qu'eau chaude ou eau froide, suivant les ordres d'une sonde d'ambiance réglable, qui est logée dans la pièce à chauffer ou refroidir respective, et en ce que les échangeurs de chaleur (5) des diverses batteries de conditionnement d'air sont alimentées en parallèle entre une canalisation (7) d'arrivée du thermofluide et une canalisation (8) de sortie du thermofluide.

2. Dispositif suivant la revendication 1 comprenant un caisson central cylindrique ou prismatique (1) à l'intérieur duquel est monté un ventilateur centrifuge coaxial (3) entraîné par un moteur électrique, caractérisé en ce que les batteries de conditionnement d'air (2) sont montées sur la paroi latérale (1a) du caisson en étant réparties autour de l'axe et une paroi frontale du caisson (1b) présente une ouverture centrale (1c), pour l'entrée de l'air.

3. Dispositif suivant la revendication 2 caractérisé en ce que le caisson central (14) qui présente en élévation la forme d'un T, comprend un tube vertical inférieur (15) qui est soudé à un tube horizontal et diamétral supérieur (16) dont la partie centrale est suffisament élargie pour pouvoir contenir le ventilateur centrifuge (3) d'axe vertical et deux batteries de conditionnement d'air (2) sont raccordées aux deux extrémités du tube horizontal (16).

4. Dispositif suivant la revendication 3 caractérisé en ce que le tube vertical inférieur (15) du caisson (14) est raccordé à un filtre ou à une batterie de conditionnement d'air (2) assurant un pré-chauffage ou un pré-refroidissement de l'air pénétrant dans le compartiment supérieur où est logé le ventilateur centrifuge (3).

5. Dispositif suivant la revendication 2 caractérisé en ce qu'il comprend un caisson central cylindrique (17), à la paroi latérale duquel se raccordent quatre tubes de sortie d'air (19) coaxiaux deux à deux et d'axes parallèles et à chacun des quatre tubes de sortie d'air (19) est raccordée une batterie de conditionnement d'air (2).

6. Dispositif suivant la revendication 1 caractérisé en ce que les gaines externes (4) des batteries de conditionnement d'air (2) sont fixées sur un caisson central (9) de forme parallélépipédique et plus particulièrement sur les deux grandes parois verticales opposées (9a, 9b) et l'air à chauffer ou à refroidir est mis en position, à l'intérieur du caisson parallélépipédique (9), au moyen d'un ventilateur soufflant (11) qui est entraîné par un moteur électrique et qui est monté sur une paroi (9c), percée d'une ouverture d'entrée d'air, du caisson central parallélépipédique (9).

## Patentansprüche

1. Einrichtung zum Heizen oder Kühlen eines Luftstromes zum Heizen oder Kühlen von Räumen eines Gebäudes, mit einem zentralen Verteilerkasten (1, 9, 14), der in einer seiner Wände eine Eintrittsöffnung für Frischluft oder Umwälzluft und in mindestens einer anderen Wand mehrere Austrittsöffnungen für behandelte Luft aufweist, einer Vorrichtung (3, 11), um in diesem Kasten (1, 9, 14) einen Luft-Überdruck zu erzeugen, mehreren Luftbehandlungsaggregaten (2), welche auf dem zentralen Kasten (1, 9, 14) auf einer Wand oder Wänden des zentralen Kastens, die mit den Austrittsöffnungen für die behandelte Luft des Kastens versehen sind, bzw. um diese Austrittsöffnungen angebracht sind, wobei jedes dieser Luftbehandlungsaggregate (2) einen äußeren Mantel (4) aufweist, der an seinen beiden Enden offen ist und mit einem ersten Ende an dem Kasten (1, 9, 14) um die in der Wand (1a; 9a, 9b) des Kastens vorgesehene Öffnung zum Austritt der behandelten Luft angeordnet ist, während das andere Ende des Mantels (4) durch einen geeigneten Kanal mit einem zu heizenden oder zu kühlenden Raum verbunden ist, und jeder Mantel (4) individuelle Vorrichtungen (5) zum Heizen und/oder zum Kühlen der Luft enthält, **dadurch gekennzeichnet**, daß jedes Luftbehandlungsaggregat (2) einen Wärmetauscher (5) eines mit einem umgewälzten Wärmeträgerfluid arbeitenden Typs enthält, der koaxial im Inneren des Mantels (4) angeordnet ist, von der Luft unter Druck, die aus dem Kasten (1, 9, 14) austritt, axial durchströmt wird, und ferner eine Vorrichtung um durch jeden Wärmetauscher (5) ein Heiz- oder Kühlfluid mit einem veränderbaren Durchsatz zu leiten, der von der Temperatur in dem Raum abhängt, der dem Luftbehandlungsaggregat (2) zugeordnet ist, wobei diese Vorrichtung eine Regeleinrichtung umfaßt, die mit einem Ventil (6) versehen ist, welches den Durchsatz des Wärmeträgerfluids, wie von warmem oder kaltem Wasser, entsprechend den Befehlen eines regelbaren Raumfühlers steuert, der in dem betreffenden, zu heizenden oder zu kühlenden Raum angeordnet ist, und daß die Wärmetauscher (5) der verschiedenen Luftbehandlungsaggregate zwischen einer Einlaßleitung (7) für das Wärmeträgerfluid und einer Auslaßleitung (8) für das Wärmeträgerfluid parallel gespeist sind.

2. Einrichtung nach Anspruch 1, mit einem zylindrischen oder prismatischen zentralen Kasten (1), in dessen Innerem koaxial ein durch einen Elektromotor angetriebenes Zentrifugalgebläse (3) angeordnet ist, **dadurch gekennzeichnet**, daß die Luftbehandlungsaggregate (2) an der Seitenwand (1a) des Kastens angeordnet und um die Achse des Kastens verteilt sind, und daß eine Stirnwand (1b) eine Mittelöffnung (1c) für den Eintritt der Luft aufweist.

3. Einrichtung nach Anspruch 2, **dadurch gekennzeichnet**, daß der mittlere Kasten (4) in Vorderansicht die Form eines T hat und eine untere vertikale Röhre (15) enthält, die mit einer horizontalen und diametralen oberen Röhre (16) verbunden ist, deren mittlerer Teil genügend erweitert ist, um das Zentrifugalgebläse (3) mit vertikaler Achse aufzunehmen, und daß zwei Luftbehandlungsaggregate (2) mit den beiden Einden der horizontalen Röhre (16) verbunden sind.

4. Einrichtung nach Anspruch 3, **dadurch gekennzeichnet**, daß die vertikale untere Röhre (15) des Kastens (14) mit einem Filter oder einem Luftbehandlungsaggregat (2) verbunden ist, das eine Vorheizung oder Vorkühlung der Luft gestattet, welche in den oberen Raum eintritt, wo das Zentrifugalgebläse (3) angeordnet ist.

5. Einrichtung nach Anspruch 2, **dadurch gekennzeichnet**, daß sie einen zylindrischen zentralen Kasten (17) enthält, mit dessen Seitenwand vier Luftaustrittsröhren (19) verbunden sind, die jeweils paarweise koaxial und mit parallelen Achsen angeordnet sind, und daß jede der vier Luftaustrittsröhren (19) mit einem Luftbehandlungsaggregat (2) verbunden ist.

6. Einrichtung nach Anspruch 1, **dadurch gekennzeichnet**, daß die äußeren Mäntel (4) der Luftbehandlungsaggregate (2) an einem parallelepipedförmigen zentralen Kasten (9) angebracht sind, insbesondere an den beiden entgegengesetzten großen vertikalen Wänden (9a, 9b) und daß die zu heizende oder zu kühlende Luft im Inneren des parallelepipedförmigen Kastens (9) mittels eines Druckgebläses (11) gefördert wird, welches durch einen Elektromotor angetrieben wird und auf einer von einer Lufteintrittsöffnung durchbrochenen Wand (9) des zentralen parallelepipedförmigen Kastens (9) montiert ist.

## Claims

1. Device for heating or cooling a flow of air for heating or cooling the rooms of a building, comprising a central distributor caisson 1, 9, 14, presenting a fresh or recycled air inlet orifice in one of its walls and a plurality of conditioned air outlet orifices in at least one other wall, means 3, 11 for creating, inside this caisson 1, 9, 14, an overpressure of the air, a plurality of air conditioning batteries 2 fixed, on the central caisson 1, 9, 14, on the wall or walls of this central caisson which are pierced with the conditioned air outlet orifices of the caisson, respectively around these outlet orifices, each of these air conditioning batteries 2 comprising an outer conduit 4 open at its two ends, fixed, at a first end, on the caisson 1, 9, 14 around the conditioned air outlet orifice pierced in the wall 1a, 9a, 9b of this caisson, the other end of the conduit 4 being connected, by an appropriate conduit, to a room to be heated or cooled, each conduit 4 containing individual means 5 for heating and/or cooling the air, characterized in that each air conditioning battery 2 contains a heat exchanger 5, of the type with circulation of a thermofluid, disposed coaxially inside the conduit 4, axially traversed by the air under pressure leaving the caisson 1, 9, 14, and means for causing to flow through each heat exchanger 5 a heating or cooling fluid, with a rate of flow variable as a function of the temperature desired in the room with which is associated the air conditioning battery 2, these means comprising a regulation device provided with a valve 6 modifying the flowrate of the thermofluid, such as hot water or cold water, depending on the orders of an adjustable environment probe which is housed in the respective room to be heated or cooled, and in that the heat exchangers 5 of the various air conditioning batteries are supplied in parallel between a thermofluid inlet pipe 7 and a thermofluid outlet pipe 8.

2. Device according to Claim 1 comprising a cylindrical or prismatic central caisson 1 inside which is mounted a coaxial centrifugal ventilator 3 driven by an electric motor, characterized in that the air conditioning batteries 2 are mounted on the lateral wall 1a of the caisson, being distributed around the axis and a front wall of the caisson 1b presents a central opening 1c for the admission of the air.

3. Device according to Claim 2, characterized in that the central caisson 14 which presents in elevation the form of a T, comprises a lower vertical tube 15 which is welded to an upper, horizontal and diametral tube 16 of which the central part is sufficiently widened to be able to contain the centrifugal ventilator 3 of vertical axis and two air conditioning batteries 2 are connected to the two ends of the horizontal tube 16.

4. Device according to Claim 3, characterized in that the lower vertical tube 15 of the caisson 14 is connected to a filter or to an air-conditioning battery 2 ensuring a pre-heating or a pre-cooling of the air penetrating in the upper compartment where the centrifugal ventilator 3 is housed.

5. Device according to Claim 2, characterized in that it comprises a cylindrical central caisson 17, to the lateral wall of which are connected four air outlet tubes 19 coaxial in two's and of parallel axes and to each of the four air outlet tubes 19 is connected an air conditioning battery 2.

6. Device according to Claim 1, characterized in that the outer conduits 4 of the air conditioning batteries 2 are fixed on a central caisson 9 of parallelepipedic form and more particularly on the two large opposite vertical walls 9a, 9b and the air to be heated or cooled is positioned, inside the parallelepipedic caisson 9, by means of a forced draught ventilator 11 which is driven by an electric motor and which is mounted on a wall 9c, pierced with an air inlet opening, of the parallelepipedic central caisson 9.
